# EUROPÄISCHE PATENTSCHRIFT

(11) **EP 1 813 732 B1**
(45) Veröffentlichungstag und Bekanntmachung des Hinweises auf die Patenterteilung: **21.07.2010**
(21) Anmeldenummer: 07100708.2
(22) Anmeldetag: 18.01.2007
(51) Int. Cl.: E03C 1/24

(54) **Drehrosette zur Betätigung eines Ablaufventils einer Ab- und Überlaufgarnitur einer Badewanne**
Swivel collar for operating a discharge valve of drain and overflow fittings in a bath tub
Rosette rotative destinée à l'actionnement d'un clapet de sortie d'un dispositif d'écoulement ou de trop-plein d'une baignoire

(30) Priorität: 30.01.2006 DE 202006001495 U
(43) Veröffentlichungstag der Anmeldung: 01.08.2007
(73) Patentinhaber: VIEGA GmbH & Co. KG, 57439 Attendorn (DE)
(72) Erfinder: Pohl, Achim, 64293 Darmstadt (DE); Fiegl, Tomas, 64293 Darmstadt (DE)
(74) Vertreter: Cohausz & Florack

(56) Entgegenhaltungen:
- DE-A1- 2 806 382
- DE-U1-202005 004 262
- GB-A- 830 734
- US-A- 4 796 310

## Beschreibung

Die Erfindung betrifft eine Drehrosette zur Betätigung eines Ablaufventils einer Ab- und Überlaufgarnitur einer Badewanne, mit einem beweglich gelagerten Griff, der aus einer Nicht-Gebrauchsstellung in eine gegenüber der Vorderfläche und/oder dem Umfang der Drehrosette vorstehende Gebrauchsstellung bewegbar ist. Ferner betrifft die Erfindung eine Ab- und Überlaufgarnitur, insbesondere für Badewannen, mit einem Ablaufventil, einer Überlaufleitung und einer eine Überlauföffnung der Überlaufleitung abdeckenden Drehrosette gemäß dem Oberbegriff des Anspruchs 8.

Badewannen sind üblicherweise mit einer Ab- und Überlaufgarnitur ausgestattet. Es sind Ab- und Überlaufgarnituren bekannt, bei denen das im Ablaufloch der Badewanne montierte Ablaufventil mittels eines an der Überlauföffnung der Badewanne montierten Drehgriffs betätigbar ist. Der Drehgriff, der auch als Drehrosette bezeichnet wird und der optischen Abdeckung der Überlauföffnung der Badewanne dient, ist über ein Getriebe, das üblicherweise einen Bowdenzug aufweist, mit dem Ventilstopfen des Ablaufventils gekoppelt. Herkömmliche Drehgriffe dieser Art stehen relativ weit in die Badewanne vor, damit sie gut bedienbar sind und einen ausreichenden Überlauf von in der Badewanne ansteigendem Wasser in die Überlauföffnung gewährleisten. Wenn sich eine badende Person im Bereich des Drehgriffs an die Innenseite der Badewanne anlehnt, ist dies jedoch für die badende Person normalerweise unangenehm.

Aus der DE 20 2005 004 262 U1 ist eine Sanitäreinrichtung mit einer eine Überlaufvorrichtung aufweisenden Badewanne bekannt, wobei die Überlaufvorrichtung einen um eine Achse drehbaren Drehknopf zur Betätigung einer Abflusseinrichtung aufweist. An dem Drehknopf ist ein als Klappe ausgebildeter Bedienungsgriff um eine Schwenkachse schwenkbar angelenkt. Die Klappe kann aus einer geöffneten Stellung in eine geschlossene Stellung überführt werden, wodurch sich ein öffenbares und schließbares Nebelaustrittsventil ergibt. Die Klappe ist leicht gewölbt, so dass sie einerseits im geschlossenen Zustand den Drehknopf der Überlaufvorrichtung weitgehend abdecken kann, andererseits in der geöffneten Stellung eine Umlenkfunktion für den austretenden Nebel in das Wanneninnere etwa parallel zum Wannenboden erfüllt.

Die GB 830 734 A zeigt eine Überlauf- und Ablaufsteuervorrichtung für eine Badewanne, mit einem kappenförmigen Drehgriff zur Betätigung von Mitteln zur Steuerung des Ablaufauslasses der Badewanne, wobei der Drehgriff aus einem perforierten Element gebildet ist, das die Überlauföffnung der Badewanne abdeckt.

Die US 4 796 310 zeigt eine Badewanne mit einer eine plattenförmige Überlaufabdeckung aufweisenden Ablaufventilsteuerung. Die Überlaufabdeckung ist in einer Vertiefung einer im Wesentlichen vertikalen Wand der Badewanne beweglich montiert, wo sie eine Überlauföffnung abdeckt. Die plattenförmige Überlaufabdeckung hat eine glatte Außenseite und schließt in ihrer Nicht-Gebrauchsstellung bündig mit der vertikalen Wand der Badewanne ab, um eine glatte, durchgehende Oberfläche zu bilden, gegen die sich eine badende Person anlehnen kann.

Die DE 28 06 382 A1 offenbart ein Überlaufventil mit Betätigungselementen für ein Ablaufventil, wobei die Betätigungselemente am Boden eines topfförmigen, mit Durchbrechungen für den Wasserablauf versehenen Gehäuses gelagert sind, in welchem sie zumindest in der Schließstellung des Ablaufventils versenkt angeordnet sind. Die Betätigungselemente umfassen einen Drehhebel, welcher auf einer mit einem Exzenter zur Betätigung eines Zugseiles versehenen Exzenterwelle drehfest aufsitzt, oder einen Kipphebel, an dessen einen Arm ein Zugseil oder dergleichen Übertragungselement angeschlossen ist.

Der vorliegenden Erfindung lag die Aufgabe zugrunde, einen Drehgriff zur Betätigung eines Ablaufventils einer Ab- und Überlaufgarnitur einer Badewanne anzugeben, der, wenn an der Überlauföffnung in der Innenwand der Badewanne montiert, von einer badenden Person nicht als störend empfunden wird, wenn sich die badende Person dort anlehnt.

Diese Aufgabe wird erfindungsgemäß durch eine Drehrosette mit den Merkmalen des Anspruchs 1 gelöst.

Durch die Erfindung wird ein besonders flach ausgebildeter Drehgriff (Drehrosette) mit einer relativ geringen in die Badewanne vorstehenden Dicke von weniger als 20 mm zur Verfügung gestellt, der von einer badenden, daran anlehnenden Person kaum oder gar nicht als störend empfunden wird, dennoch aber durch den aus einer Nicht-Gebrauchsstellung in eine gegenüber der Frontfläche der Drehrosette und/oder deren Umfang vorstehende Gebrauchsstellung bewegbaren Griff eine gute Bedienbarkeit bietet.

Unter der in die Badewanne vorstehenden Dicke der Drehrosette wird im vorliegenden Kontext der vorspringende Abstand der Vorderfläche der Drehrosette gegenüber der Wanneninnenseite verstanden.

Besonders vorteilhaft ist eine Ausgestaltung, in welcher die erfindungsgemäße Drehrosette eine in die Badewanne vorstehende Dicke von weniger als 18 mm, vorzugsweise von weniger oder gleich 16 mm aufweist. Je flacher die Drehrosette ist, desto weniger stört sie eine badende Person, die sich daran anlehnt. Zur Vermeidung einer störenden Druckwirkung beim Anlehnen an die Drehrosette ist es auch vorteilhaft, wenn der Durchmesser der Drehrosette gemäß einer bevorzugten Ausgestaltung mindestens 80 mm, vorzugsweise mindestens 90 mm beträgt.

Die erfindungsgemäße Drehrosette ist dadurch gekennzeichnet, dass ihr Griff in Form eines aus- und einklappbaren Bügelgriffes ausgebildet ist. Der Griff lässt sich sehr zuverlässig schwenkbar an der Drehrosette lagern sowie sehr komfortabel handhaben. Dies ist insbesondere dann der Fall, wenn der aus- und einklappbare Griff gemäß einer besonders bevorzugten Ausgestaltung im wesentlichen in Form eines Halbkreisbogens ausgebildet ist und der Radius seiner äußeren Umfangskante dem Radius der äußeren Umfangskante der Drehrosette entspricht.

Um eine Beeinträchtigung der badenden Person durch den Griff der Drehrosette auszuschließen, sieht die Erfindung vor, dass an der Drehrosette bzw. dem Griff mindestens ein Rastmittel vorgesehen ist, mittels dem der Griff in seiner Nicht-Gebrauchsstellung an der Drehrosette verrastbar ist. Hierdurch kann ein ungewolltes Ausklappen des Griffs aus seiner Nicht-Gebrauchsstellung sicher verhindert werden.

Zur zuverlässigen Festlegung eines aus- und einklappbaren Griffs in seiner Nicht-Gebrauchsstellung ist gemäß einer weiteren vorteilhaften Ausgestaltung vorgesehen, dass die Drehrosette einen dem Griff zugeordneten Anschlagflansch aufweist, durch den die Einklappbewegung des Griffs begrenzt ist.

Hinsichtlich der Vermeidung einer störenden Druckwirkung beim Anlehnen an die Drehrosette ist es ferner vorteilhaft, wenn gemäß einer weiteren Ausgestaltung der erfindungsgemäßen Drehrosette deren Umfangskante, einschließlich der Umfangskante des Griffs, abgerundet oder satteldachförmig abgeschrägt ist. Die Abrundung kann dabei vorzugsweise im Wesentlichen halbkreisförmig ausgeführt sein.

Nachfolgend wird die Erfindung anhand einer ein Ausführungsbeispiel darstellenden Zeichnung näher erläutert. Es zeigen:
- Fig. 1: einen Abschnitt einer mit einer Ab- und Überlaufgarnitur versehenen Badewanne in einer perspektivischen Schnittansicht;
- Fig. 1a: eine gegenüber der Fig. 1 vergrößerte Darstellung des Details A in Seitenansicht;
- Fig. 2: eine Frontansicht einer erfindungsgemäßen Drehrosette, wobei sich ein aus- und einklappbare Griff in seiner eingeklappten Stellung befindet;
- Fig. 3: eine weitere Frontansicht der erfindungsgemäßen Drehrosette, wobei sich der Griff in seiner ausgeklappten Stellung befindet; und
- Fig. 4: eine perspektivische Frontansicht der erfindungsgemäßen Drehrosette, wobei sich deren Griff wiederum in seiner ausgeklappten Stellung befindet.

In Fig. 1 ist ein Abschnitt einer Badewanne 1 mit einem im Wannenboden ausgebildeten Ablaufloch 2 und einer in einem oberen Niveau der seitlichen Wannenwandung angeordneten Überlauföffnung 3 dargestellt. An dem Ablaufloch 2 ist ein Ablaufgehäuse 4 mit einem siphonartigen Geruchverschluss 5 montiert. Das Ablaufgehäuse 4 weist einen Anschlußstutzen 6 auf, an dem eine Überlaufleitung 7 angeschlossen ist, deren anderes Ende mit einem an der Überlauföffnung 3 der Badewanne montierten Überlaufgehäuse 8 verbunden ist. In dem Überlaufgehäuse 8 ist eine die Überlauföffnung 3 abdeckende Drehrosette 9 drehbar gelagert.

Das Ablaufloch 2 ist mit einem einen Ventilstopfen 10 aufweisenden Ablaufventil versehen. Der Ablaufventilstopfen 10 kann durch Drehung der Drehrosette 9 angehoben und abgesenkt werden, wodurch das Ablaufventil geöffnet bzw. geschlossen wird. Die Drehrosette 9 weist an ihrer Rückseite eine Drehwelle (nicht dargestellt) auf, die sich durch die Überlauföffnung 3 in das Überlaufgehäuse 8 erstreckt und über Getriebemittel (nicht dargestellt) mit einem Bowdenzug (nicht dargestellt) gekoppelt ist. Die Enden des Bowdenzuges sind in das Überlaufgehäuse 8 und das Ablaufgehäuse 4 geführt, wobei das in das Ablaufgehäuse 4 geführte Bowdenzugende mit einem dem Ablaufventilstopfen 10 zugeordneten Hebelmechanismus (nicht dargestellt) gekoppelt ist.

Die Drehrosette 9 ist besonders flach ausgeführt, d.h. sie steht gegenüber der Wanneninnenseite nur relativ wenig in die Badewanne 1 vor. Die in die Badewanne vorstehende Dicke D1 der Drehrosette 9, d.h. der Abstand der Wanneninnenseite zur Vorderfläche V der Drehrosette 9 beträgt weniger als 20 mm, vorzugsweise weniger als 18 mm, und besonders bevorzugt weniger oder gleich 16 mm.

Der scheibenförmige Teil der Drehrosette 9 weist eine Dicke D2 von weniger als 10 mm, beispielsweise etwa 8 mm auf.

Die Rückseite R der Drehrosette 9 ist zur Wanneninnenseite hin beabstandet, um bei Erreichen eines vorgegebenen Wasserniveaus in der Badewanne einen Überlauf von weiter zufließendem Wasser in die Überlaufleitung 7 zu ermöglichen. Der Abstand zwischen Drehrosettenrückseite R und Wanneninnenseite (= D1 minus D2) beträgt weniger als 10 mm, beispielsweise etwa 8 mm.

Die Drehrosette 9 ist im Wesentlichen kreisscheibenförmig ausgebildet und umfasst einen aus- und einklappbaren Bügelgriff 9.1 , der im Wesentlichen die Form eines Halbkreisbogens aufweist. Die Form des den Bügelgriff 9.1 haltenden Abschnitts der Drehrosette 9 ist geometrisch betrachtet aus einer größeren Halbkreisscheibe 9.2 und einer kleineren Halbkreisscheibe 9.3 zusammengesetzt, wobei diese Form durch den halbkreisbogenförmigen Bügelgriff 9.1 in seiner eingeklappten Stellung zu einer Kreisscheibe ergänzt ist.

Der Radius der äußeren Umfangskante 9.11 des Bügelgriffs 9.1 entspricht dem Radius der äußeren Umfangskante 9.21 der Drehrosette 9. Der Durchmesser D3 der Drehrosette 9 sowie des Bügelgriffes 9.1 beträgt mindestens 85 mm, vorzugsweise mindestens 90 mm.

In der eingeklappten Stellung (Nicht-Gebrauchsstellung) des Bügelgriffes 9.1 schließt dessen Vorderfläche bündig mit dem übrigen Vorderflächenabschnitt der Drehrosette 9 ab. Die Vorderfläche V von Drehrosette 9 und Bügelgriff 9.1 ist im wesentlichen eben ausgebildet.

Die Umfangskante 9.21 der Drehrosette 9 einschließlich der Umfangskante 9.11 des Bügelgriffes 9.1 ist abgerundet. Die Abrundung der Umfangskante 9.21 und 9.11 ist halbkreisförmig ausgeführt (vgl. insbesondere Fig. 3). Die dem größeren halbkreisscheibenförmigen Abschnitt 9.2 der Drehrosette 9 zugewandten Enden 9.12 und 9.13 des Bügelgriffes 9.1 sind ebenfalls abgerundet. Am Umfang des kleineren Abschnitts 9.3 sind nahe den Absätzen 9.22 und 9.23 zum größeren Abschnitt 9.2 gegenüber dem Umfang 9.24 des kleineren Abschnitts 9.3 radial vorstehende Stifte (nicht dargestellt) angeordnet, an denen der Bügelgriff 9.1 schwenkbar gelagert ist. Die Drehrosette 9 ist bezüglich des Griffes 9.1 so in das Überlaufgehäuse 8 der Ab- und Überlaufgarnitur montiert, dass der Griff 9.1 bei geschlossenem Ablaufventil schwerkraftbedingt nach unten in eine Nicht-Gebrauchsstellung klappt.

An dem kleineren halbkreisscheibenförmigen Abschnitt 9.3 der Drehrosette 9 ist zudem ein Rastmittel in Form einer Rastnase 9.25 vorgesehen. Die Rastnase 9.25 ist am Umfang dieses Abschnitts 9.3 im Wesentlichen mittig angeordnet. An der Innenseite des Bügelgriffes 9.1 ist eine der Rastnase 9.25 zugeordnete Vertiefung (nicht dargestellt) ausgebildet. In den Figuren 3 und 4 ist zu erkennen, dass der kleinere halbkreisscheibenförmige Abschnitt 9.3 der Drehrosette 9 an seinem Umfang einen Anschlagflansch 9.26 aufweist, der die Einklappbewegung des Bügelgriffs 9.1 begrenzt.

Die Drehrosette 9 einschließlich des Bügelgriffes 9.1 können aus Kunststoff und/oder Metall gefertigt sein.

Die Ausführung der Erfindung ist nicht auf das vorstehend beschriebene Ausführungsbeispiel beschränkt. Vielmehr sind zahlreiche Abwandlungen möglich, die dennoch von dem in den beiliegenden Ansprüchen formulierten Erfindungsgedanken Gebrauch machen. So muss eine mit der erfindungsgemäßen Drehrosette 9 ausgerüstete Ab- und Überlaufgarnitur nicht zwingend einen Bowdenzug aufweisen. Sie kann statt dessen beispielsweise auch mit einem der Betätigung des Ablaufventils dienenden Gestänge gekoppelt sein.

Eine alternative, ebenso vorteilhafte Ausführungsform der Erfindung besteht insbesondere darin, anstelle eines aus- und einklappbaren Griffs 9.1 einen radial verschiebbaren Griff vorzusehen, der in einer radial verlaufenden, hinterschnittenen Nut in der Frontfläche der Drehrosette gehalten ist und aus einer Nicht-Gebrauchsstellung in eine gegenüber dem Umfang der Drehrosette vorstehende Gebrauchsstellung verschiebbar ist.

## Patentansprüche

1. Drehrosette (9) zur Betätigung eines Ablaufventils einer Ab- und Überlaufgarnitur einer Badewanne, mit einem beweglich gelagerten Griff (9.1), der aus einer Nicht-Gebrauchsstellung in eine gegenüber der Vorderfläche (V) und/oder dem Umfang der Drehrosette (9) vorstehende Gebrauchsstellung bewegbar ist, **dadurch gekennzeichnet, dass** der Griff (9.1) in Form eines Bügelgriffes ausgebildet ist, und dass mindestens ein Rastmittel (9.25) vorgesehen ist, mittels dem der Griff (9.1) in seiner Nicht-Gebrauchsstellung an der Drehrosette (9) verrastbar ist, wobei der Griff (9.1) in seiner Nicht-Gebrauchsstellung im Wesentlichen bündig zur Vorderfläche (V) der Drehrosette (9) angeordnet ist, und wobei die Drehrosette (9) eine in die Badewanne vorstehende Dicke (D1) von weniger als 20 mm aufweist.

2. Drehrosette nach Anspruch 1, **dadurch gekennzeichnet, dass** der Griff (9.1) aus seiner Nicht-Gebrauchsstellung in seine Gebrauchsstellung ausklappbar und umgekehrt einklappbar ist.

3. Drehrosette nach Anspruch 1 oder 2, **dadurch gekennzeichnet, dass** sie (9) eine in die Badewanne vorstehende Dicke (D1) von weniger als 18 mm, vorzugsweise von weniger oder gleich 16 mm aufweist.

4. Drehrosette nach Anspruch 1 oder 2, **dadurch gekennzeichnet, dass** ihr Durchmesser (D3) mindestens 80 mm, vorzugsweise mindestens 90 mm beträgt.

5. Drehrosette nach einem der Ansprüche 1 bis 4, **dadurch gekennzeichnet, dass** die Drehrosette (9) einen dem Griff (9.1) zugeordneten Anschlagflansch (9.26) aufweist, durch den eine Einklappbewegung des Griffs (9.1) begrenzt ist.

6. Drehrosette nach einem der Ansprüche 1 bis 5, **dadurch gekennzeichnet, dass** deren Umfangskante (9.21; 9.11) abgerundet oder satteldachförmig abgeschrägt ist.

7. Drehrosette nach einem der Ansprüche 1 bis 6, **dadurch gekennzeichnet, dass** der Griff (9.1) im Wesentlichen in Form eines Halbkreisbogens ausgebildet ist, wobei der Radius der äußeren Umfangskante (9.11) des Griffs dem Radius der äußeren Umfangskante (9.21) der Drehrosette entspricht.

8. Ab- und Überlaufgarnitur, insbesondere für Badewannen, mit einem Ablaufventil, einer Überlaufleitung (7) und einer eine Überlauföffnung (3) der Überlaufleitung abdeckenden Drehrosette (9) zum Öffnen und Schließen des Ablaufventils, wobei die Drehrosette (9) einen beweglich gelagerten Griff (9.1) aufweist, der aus einer Nicht-Gebrauchsstellung in eine gegenüber der Vorderfläche (V) und/oder dem Umfang der Drehrosette (9) vorstehende Gebrauchsstellung bewegbar ist, **dadurch gekennzeichnet, dass** der Griff (9.1) in Form eines Bügelgriffes ausgebildet ist, und dass mindestens ein Rastmittel (9.25) vorgesehen ist, mittels dem der Griff (9.1) in seiner Nicht-Gebrauchsstellung an der Drehrosette (9) verrastbar ist, wobei der Griff (9.1) in seiner Nicht-Gebrauchstellung im wesentlichen bündig zur Vorderfläche (V) der Drehrosette (9) angeordnet ist, und wobei die Drehrosette (9) eine in die Badewanne vorstehende Dicke (D1) von weniger als 20 mm aufweist.

9. Ab- und Überlaufgarnitur nach Anspruch 8, **dadurch gekennzeichnet, dass** der Griff (9.1) aus seiner Nicht-Gebrauchsstellung in seine Gebrauchsstellung ausklappbar und umgekehrt einklappbar ist.

10. Ab- und Überlaufgarnitur nach Anspruch 8 oder 9, **dadurch gekennzeichnet, dass** die Drehrosette (9) eine in die Badewanne vorstehende Dicke (D1) von weniger als 18 mm, vorzugsweise von weniger oder gleich 16 mm aufweist.

11. Ab- und Überlaufgarnitur nach einem der Ansprüche 8 bis 10, **dadurch gekennzeichnet, dass** der Durchmesser (D3) der Drehrosette (9) mindestens 80 mm, vorzugsweise mindestens 90 mm beträgt.

12. Ab- und Überlaufgarnitur nach einem der Ansprüche 8 bis 11, **dadurch gekennzeichnet, dass** die Drehrosette (9) einen dem Griff (9.1) zugeordneten Anschlagflansch (9.26) aufweist, durch den eine Einklappbewegung des Griffs (9.1) begrenzt ist.

13. Ab- und Überlaufgarnitur nach einem der Ansprüche 8 bis 12, **dadurch gekennzeichnet, dass** die Umfangskante (9.21; 9.11) der Drehrosette (9) abgerundet oder satteldachförmig abgeschrägt ist.

14. Ab- und Überlaufgarnitur nach einem der Ansprüche 8 bis 13, **dadurch gekennzeichnet, dass** der Griff (9.1) im Wesentlichen in Form eines Halbkreisbogens ausgebildet ist, wobei der Radius der äußeren Umfangskante (9.11) des Griffs (9.1) dem Radius der äußeren Umfangskante (9.21) der Drehrosette (9) entspricht.

15. Ab- und Überlaufgarnitur nach einem der Ansprüche 8 bis 14, **dadurch gekennzeichnet, dass** die Drehrosette (9) so angeordnet ist, dass ihr Griff (9.1) bei geschlossenem Ablaufventil schwerkraftbedingt nach unten in eine Nicht-Gebrauchsstellung klappt.

## Claims

1. A rotary rosette (9) for actuating a drain valve of a drain and overflow assembly of a bathtub, comprising a handle (9.1) which is movably supported and which can be moved from an inoperative position into an operative position protruding with respect to the face (V) and/or the circumference of the rotary rosette (9), **characterized in that** the handle (9.1) is in the form of a bow-type handle and that at least one locking means (9.25) is provided by means of which the handle (9.1) can be locked on the rotary rosette (9) in its inoperative position, wherein the handle (9.1) is arranged substantially flush with the face (V) of the rotary rosette (9) in its inoperative position, and wherein the rotary rosette (9) has a thickness (D1) of less than 20 mm protruding into the bathtub.

2. The rotary rosette according to claim 1, **characterized in that** the handle (9.1) can swing out from its inoperative position into its operative position and swing back reversely.

3. The rotary rosette according to claim 1 or 2, **characterized in that** it (9) has a thickness (D1) of less than 18 mm, preferably of less than or equal to 16 mm which protrudes into the bathtub.

4. The rotary rosette according to claim 1 or 2, **characterized in that** its diameter (D3) is at least 80 mm, preferably at least 90 mm.

5. The rotary rosette according to one of claims 1 to 4, **characterized in that** the rotary rosette (9) comprises a flange seat (9.26) associated with the handle (9.1) and limiting a swing-back movement of the handle (9.1).

6. The rotary rosette according to one of claims 1 to 5, **characterized in that** its circumferential edge (9.21; 9.11) is rounded or beveled in the shape of a double pitch roof.

7. The rotary rosette according to one of claims 1 to 6, **characterized in that** the handle (9.1) is substantially in the form of a semicircular bow, wherein the radius of the outer circumferential edge (9.11) of the handle corresponds to the radius of the outer circumferential edge (9.21) of the rotary rosette.

8. A drain and overflow assembly, in particular for bathtubs, comprising a drain valve, an overflow pipe (7) and a rotary rosette (9) for opening and closing the drain valve and covering a overflow opening (3) of the overflow pipe, wherein the rotary rosette (9) comprises a handle (9.1) which is movably supported and which can be moved from an inoperative position into an operative position protruding with respect to the face (V) and/or the circumference of the rotary rosette (9), **characterized in that** the handle (9.1) is in the form of a bow-type handle and that at least one locking means (9.25) is provided by means of which the handle (9.1) can be locked on the rotary rosette (9) in its inoperative position, wherein the handle (9.1) is arranged substantially flush with the face (V) of the rotary rosette (9) in its inoperative position, and wherein the rotary rosette (9) has a thickness (D1) of less than 20 mm protruding into the bathtub.

9. The drain and overflow assembly according to claim 8, **characterized in that** the handle (9.1) can swing out from its inoperative position into its operative position and swing back reversely.

10. The drain and overflow assembly according to claim 8 or 9, **characterized in that** the rotary rosette (9) has a thickness (D1) of less than 18 mm, preferably of less than or equal to 16 mm which protrudes into the bathtub.

11. The drain and overflow assembly according to one of claims 8 to 10, **characterized in that** the diameter (D3) of the rotary rosette (9) is at least 80 mm, preferably at least 90 mm.

12. The drain and overflow assembly according to one of claims 8 to 11, **characterized in that** the rotary rosette (9) comprises a flange seat (9.26) associated with the handle (9.1) and limiting a swing-back movement of the handle (9.1).

13. The drain and overflow assembly according to one of claims 8 to 12, **characterized in that** the circumferential edge (9.21; 9.11) of the rotary rosette (9) is rounded or beveled in the shape of a double pitch roof.

14. The drain and overflow assembly according to one of claims 8 to 13, **characterized in that** the handle (9.1) is substantially in the form of a semicircular bow, wherein the radius of the outer circumferential edge (9.11) of the handle (9.1) corresponds to the radius of the outer circumferential edge (9.21) of the rotary rosette (9).

15. The drain and overflow assembly according to one of claims 8 to 14, **characterized in that** the rotary rosette (9) is arranged in such a way that its handle (9.1) swings downwards in an inoperative position due to gravity when the drain valve is closed.

## Revendications

1. Rosette rotative (9), destinée à l'actionnement d'un clapet de sortie d'un dispositif d'écoulement et de trop-plein d'une baignoire, avec une poignée (9.1), qui, montée de manière mobile, peut être déplacée entre une position de non-utilisation et une position d'utilisation en saillie par rapport à la surface avant (V) et / ou la périphérie de la rosette rotative (9), **caractérisée en ce que** la poignée (9.1) est réalisée en tant que poignée en forme d'étrier, et qu'au moins un moyen d'arrêt (9.25) est prévu, à l'aide duquel la poignée (9.1) peut être bloquée sur la rosette rotative (9) dans sa position de non-utilisation, la poignée (9.1) étant disposée sensiblement à niveau de la surface avant (V) de la rosette rotative (9), et la rosette rotative (9) présentant une épaisseur (D1) inférieure à 20 mm, qui fait saillie dans la baignoire.

2. Rosette rotative selon la revendication 1, **caractérisée en ce que** la poignée (9.1) peut être relevée et abaissée, de sa position de non-utilisation dans sa position d'utilisation et inversement.

3. Rosette rotative selon la revendication 1 ou 2, **caractérisée en ce qu'**elle (9) présente une épaisseur (D1) inférieure à 18 mm, de préférence inférieure ou égale à 16 mm, qui fait saillie dans la baignoire.

4. Rosette rotative selon la revendication 1 ou 2, **caractérisée en ce que** son diamètre (D3) est d'au moins 80 mm, de préférence d'au moins 90 mm.

5. Rosette rotative selon l'une des revendications 1 à 4, **caractérisée en ce que** la rosette rotative (9) présente une bride de butée (9.26), associé à la poignée (9.1), au moyen de laquelle un mouvement de rabattement de la poignée (9.1) est limité.

6. Rosette rotative selon l'une des revendications 1 à 5, **caractérisée en ce que** son bord périphérique (9.21 ; 9.11) est arrondi ou en forme de toit en selle.

7. Rosette rotative selon l'une des revendications 1 à 6, **caractérisée en ce que** la poignée (9.1) est réalisée essentiellement sous la forme d'un arc de demi-cercle, le rayon du bord périphérique externe (9.11) de la poignée correspondant au rayon du bord périphérique extérieur (9.21) de la rosette rotative.

8. Dispositif d'écoulement et de trop-plein, en particulier pour baignoire, avec un clapet de sortie, une conduite de trop-plein (7) et une rosette rotative (9), qui recouvre l'ouverture de trop-plein (3) de la conduite de trop-plein (7), pour l'ouverture et la fermeture du clapet de sortie, la rosette rotative (9) présentant une poignée (9.1), montée mobile, qui peut être amenée d'une position de non-utilisation dans une position d'utilisation en saillie par rapport à la surface avant (V) et / ou à la périphérie de la rosette rotative (9), **caractérisé en ce que** la poignée (9.1) est réalisée en tant que poignée en forme d'étrier, et qu'au moins un moyen d'arrêt (9.25) est prévu, à l'aide duquel la poignée (9.1) peut être bloquée sur la rosette rotative (9) dans sa position de non-utilisation, la poignée (9.1) étant disposée sensiblement à niveau de la surface avant (V) de la rosette rotative (9), et la rosette rotative (9) présentant une épaisseur (D1) inférieure à 20 mm, qui fait saillie dans la baignoire.

9. Dispositif d'écoulement et de trop-plein selon la revendication 8, **caractérisé en ce que** la poignée (9.1) peut être relevée et abaissée de sa position de non-utilisation dans sa position d'utilisation et inversement.

10. Dispositif d'écoulement et de trop-plein selon la revendication 8 ou 9, **caractérisé en ce que** la rosette rotative (9) présente une épaisseur (D1) inférieure à 18 mm, de préférence inférieure ou égale à 16 mm, qui fait saillie dans la baignoire.

11. Dispositif d'écoulement et de trop-plein selon l'une des revendications 8 à 10, **caractérisé en ce que** le diamètre (D3) de la rosette rotative (9) est au moins de 80 mm, de préférence d'au moins 90 mm.

12. Dispositif d'écoulement et de trop-plein selon l'une des revendications 8 à 11, **caractérisé en ce que** la rosette rotative (9) présente une bride de butée (9.26), associée à la poignée (9.1), par laquelle un mouvement de rabattement de la poignée (9.1) est limité.

13. Dispositif d'écoulement et de trop-plein selon l'une des revendications 8 à 12, **caractérisé en ce que** le bord périphérique (9.21, 9.11) de la rosette rotative (9) est arrondi ou oblique, en forme de toit en selle.

14. Dispositif d'écoulement et de trop-plein selon l'une des revendications 8 à 13, **caractérisé en ce que** la poignée (9.1) présente essentiellement la forme d'un arc de demi-cercle, le rayon du bord périphérique extérieur (9.11) de la poignée (9.1) correspondant au rayon du bord périphérique extérieur (9.21) de la rosette rotative (9).

15. Dispositif d'écoulement et de trop-plein selon l'une des revendications 8 à 14, **caractérisé en ce que** la rosette rotative (9) est disposée de sorte que, quand le clapet de sortie est fermé, sa poignée (9.1) est escamotée vers le bas, par gravité, dans une position de non-utilisation.
